# EUROPÄISCHE PATENTSCHRIFT

(11) **EP 0 338 178 B1**
(45) Veröffentlichungstag und Bekanntmachung des Hinweises auf die Patenterteilung: **26.01.1994**
(21) Anmeldenummer: 88810253.0
(22) Anmeldetag: 21.04.1988
(51) Int. Cl.: A45B 9/00, A45B 3/00, A63C 11/22

(54) **Universal-Stock und Verwendung desselben**
Multiple-use stick and its utilisation
Bâton à usage universel et son utilisation

(43) Veröffentlichungstag der Anmeldung: 25.10.1989
(73) Patentinhaber: Schnydrig AG, Werkzeug- und Maschinenfabrik, CH-3700 Spiez (CH)
(72) Erfinder: Schnydrig, Adolf, CH-3700 Spiez (CH)
(74) Vertreter: Steiner, Martin

(56) Entgegenhaltungen:
- EP-A- 0 191 917
- CH-A- 598 842
- DE-A- 2 140 450
- DE-A- 2 834 260
- DE-U- 8 700 848
- FR-A- 472 608
- FR-A- 1 430 274
- FR-A- 2 214 497
- FR-A- 2 267 808
- US-A- 1 600 046
- US-A- 3 525 532
- US-A- 4 601 246

## Beschreibung

Die vorliegende Erfindung betrifft einen Universalstockgemäss Oberbegriff des Anspruchs 1. Ein derartiger Stock zur wahlweisen Befestigung eines Eispickels oder einer Schneeschaufel ist in der EP-A-0 191 917 beschrieben. Es sind auch Mittel vorgesehen, um die beiden Rohre stumpf zu verbinden und als Lawinenstange zu verwenden. Das gegenseitige Kuppeln der beiden Rohre des Stockes erfolgt hierbei durch gegenseitiges Verdrehen der Rohre, womit je nach Drehrichtung ein Spreizkonus in eine Spreizhülse eindringt oder aus derselben zurückgezogen wird, um entsprechend die Rohre zu kuppeln bzw. zu entkuppeln. Dieses gegenseitige Verdrehen um eine unbestimmte Drehbewegung ist insofern ungünstig, als dabei die gegenseitige Orientierung der an den freien Rohrenden angebrachten Teile, z.B. Griffe und Werkzeuge, nicht erhalten bleibt. Es ist auch ungewiß, ob gerade beim Einsatz in Schnee und Eis die mit Spiel ineinandergreifenden Rohre des Gestänges stets gegenseitig verdrehbar bleiben.

Aus der DE-A-2 140 450 ist ein aus drei Rohrteilen zusammenbaubarer Stock bekannt, der insbesondere als Ski- und Wanderstock mit einem Griff bzw. mit einem Schneeteller oder dergleichen versehen werden kann. In diesem Falle ist jedoch keine stufenlose Einstellung der Stocklänge vorgesehen.

Aus der FR-A-2 267 808 ist ein längenverstellbarer Skistock bekannt, bei dem im einen Stockteil ein unter Federkraft stehender Spreizkonus eine spreizbare Kupplungshülse gegen die Innenseite des anderen Stockteils drückt. Durch Druck auf den Stockteller nach unten kann der Spreizkonus entgegen der Federkraft ausgerückt werden, um die Stockteile ineinander zu verschieben. Nachteilig ist hierbei, dass der Teller nicht fest an seinem Stockteil angebracht ist und dass durch äussere Krafteinwirkung auf den Teller die Stockteile ungewollt entkuppelt werden können.

Aus der FR-A-1 430 274 ist eine Kupplung bekannt, bei welcher ebenfalls ein Spreizkonus auf eine spreizbare Hülse wirkt. Der Spreizkonus ist mit einer Spindel verbunden, die in einem Gewinde der Hülse drehbar ist, und die Hülse ist durch eine federnde Reibungsbremse gegen Drehung gesichert. Diese Ausführung ist teuer und störungsanfällig, und sie erfordert eine Relativbewegung zwischen den zu verbindenden Teilen.

Aus der DE-A-28 34 260 ist ein längenverstellbaren Skistock bekannt, dessen Teile mittels eines unter Axialdruck spreizbaren Körpers gekuppelt sind. Zur Belastung bzw. Entlastung des spreizbaren Korpers ist ebenfalls eine Spindel vorhanden, was eine gegenseitige Verdrehung der Stockteile zum Kuppeln bzw. Entkuppeln erfordert.

Ziel vorliegender Erfindung ist es, einen stufenlos verstellbaren Stock für vielseitige Verwendung zu schaffen, der sicher und unter gleichbleibenden Bedingungen einfach bedienbar ist. Dieses Ziel wird erreicht mit den Massnahmen gemäss dem kennzeichnenden Teil des Anspruchs 1. Das Kuppeln und Entkuppeln der Rohre erfordert hierbei keine gegenseitige Verdrehung der Rohre. Eine besondere Vereinfachung liegt darin, dass die Rohre normalerweise unter Federwirkung gekuppelt sind und durch einfachen Druck entkuppelt werden können.

Die Erfindung wird nun anhand eines in der Zeichnung dargestellten Ausführungsbeispiels und Anwendungsbeispiels näher erläutert.
Figur 1 zeigt einen Längsschnitt durch einen Stock, ausgerüstet mit einem Handgriff und einem Gummipuffer als Gehhilfe,
Figur 2 zeigt eine Ansicht des Stockschaftes mit verschiedenen Zubehörteilen,
Figur 3 zeigt eine weitere Gebrauchslage des Handgriffs,
Figur 4 zeigt einen mit dem Stockschaft verwendbaren Krückengriff,
Figur 5 zeigt einen mit dem Stockschaft verbindbaren Schneeteller zur Ausrüstung desselben als Skistock, und
Figur 6 zeigt die Verwendung eines Stockpaares als Lawinensonde.

Der dargestellte Universal-Stock weist einen Schaft auf, bestehend aus einem oberen, äusseren Rohr 1 grösseren Durchmessers und einem unteren, inneren Rohr 2 kleineren Durchmessers, welches verschiebbar in das untere Ende des Rohrs 1 eingreift und vom unteren, verjüngten Ende des Rohres 1 geführt ist. In das obere Ende des äusseren Rohres 1 ist ein Federbügel 3 eingesetzt, welcher einen Sicherungsknopf 4 normalerweise in der dargestellten äusseren Lage hält, in welcher dieser Sicherungsknopf 4 z.B. in ein durchgehendes Loch 5 eines Handgriffs 6 mit Handschlaufe 6a eingreift und diesen Handgriff auf dem Rohr 1 sichert. Der Handgriff 6 weist eine Bohrung 7 auf, in welcher das Rohr 1 praktisch spielfrei eingreift, sodass der Handgriff 6 stabil mit dem Rohr 7 verbunden ist. Gemäss Figur 1 greift ein Kupplungsrohr 8 eines Stockpuffers 9 in das untere Ende des Rohrs 2 ein. Im Kupplungsrohr 8 ist ein Sicherungsknopf 10, ähnlich dem Sicherungsknopf 4, mittels eines Federbügels 11 gehalten und greift bei gemäss Figur 1 mit dem Rohr 2 gekuppeltem Kupplungsrohr 8 in ein Loch 12 des Rohres 2 ein und sichert damit den Stockpuffer 9 am unteren Ende des Rohres 2.

Im Aussenrohr 1 befindet sich eine mit dem Innenrohr 2 verbundene Kupplungsvorrichtung 13, welche der zug- und druckfesten Verbindung der Rohre 1 und 2 dient. Die eigentlichen Kupplungsorgane sind ein Konus 14 und ein ihn umgebender Kranz von Kugeln 15. Die Kugeln 15 sind in einem axial verschiebbaren Käfig 16 gehalten, der mittels eines Querstiftes 17 mit einer axial verschiebbaren Auslösestange 18 verbunden ist. Zwischen dem oberen Ende der Auslösestange 18 und dem Konus 14 wirkt eine Druckfeder 19, welche den Konus gegenüber dem mit der Auslösestange 18 verbundenen Käfig 16 und somit den Kugeln 15 nach oben drückt. Damit presst der Konus 14 die Kugeln 15 radial gegen die Innenwand des Rohres 1 an, womit die zug- und drucksichere Verbindung der Rohre 1 und 2 sichergestellt ist. Der Konus 14 besteht aus einem Stück mit einem Kolben 20. In zwei Querbohrungen dieses Kolbens 20 befinden sich Druckfedern 21, welche Kugeln 22 gegen die Innenwand des Rohres 1 drücken. Die Elemente 20 bis 22 wirken als Bremse, welche eine axiale Verschiebung des Konus 14 im Rohr 1 nur unter Ueberwindung einer bestimmten Kraft erlaubt. Das obere Ende der Auslösestange 18 ist in einer Hülse 23 axial verschiebbar geführt. Die Hülse 23 weist eine Ringsicke 24 auf, in welche ein hineingedrückter Ringwulst 25 des Rohres 2 eingreift und die Hülse 23 im Rohr 2 sichert. Das untere Ende der Auslösestange 18 ist mittels eines Querstiftes 26 mit einem im Rohr 2 verschiebbaren Kolben 27 gekuppelt, welcher am unteren Ende einen flachen Konus 28 aufweist. Auf diese konische Fläche 28 kann der innere Rand eines Drückers 29 wirken, welcher normalerweise durch eine Druckfeder 30 in der dargestellten äusseren, unwirksamen Stellung gehalten ist. Durch Hineindrücken dieses Drückers 29 kann der Kolben 27 und damit die Auslösestange 18 axial nach oben verschoben werden. Mit der Auslösestange 18 wird hierbei auch der Käfig 16 mit den Kugeln 15 gegenüber dem durch die Bremse mit genügender Kraft, also mit einer die Kraft der Feder 19 übersteigenden Bremskraft gehaltenen Konus 14, angehoben. Damit sind die Rohre 1 und 2 voneinander entkuppelt und können ineinander verschoben werden. Die Rohre 1 und 2 und deren Verschiebungsweg kann beispielsweise so gewählt werden, dass der Stockschaft im zusammengeschobenen Zu stand etwa 0,70 m und bei ganz ausgezogenem Zustand etwa 1,20 m beträgt.

Die Figuren 2 bis 5 zeigen, in etwas kleinerem Massstab als Figur 1, die vielseitige Verwendbarkeit und die einfache Bedienung des Stockes. Der Handgriff 6 ist, wie die Figuren 2 und 3 zeigen, als kombinierter Gehstockgriff und Skistockgriff ausgebildet und verwendbar. In der Position nach Figuren 1 und 2 steht der Griff quer zur Längsachse des Stockes und ist mittels der Bohrungen 5 und 7 gemäss Figur 1 mit demselben gekuppelt. Der Handgriff kann aber in der Position nach Figur 3 mit entsprechenden Bohrungen 5′ und 7′ in Richtung der Längsachse mit dem Stockschaft verbunden werden. Entsprechend können mit dem unteren Ende des Rohres 2 wahlweise der Puffer 8, 9, gemäss Figur 1, eine Stockspitze 31 mit einem entsprechenden Kupplungsrohr 32 und einem Sicherungsknopf 10 oder aber ein Schneeteller 33 mit Skistockspitze 34 mit einem entsprechenden Kupplungsrohr 35 und einem Sicherungsknopf 10 (Fig. 5) mit dem unteren Ende des Stockschaftes verbunden werden. Auf einen Gummiring 35a ist eine Kupplungshülse 37 abziehbar gehalten, die einem später erläuterten Zweck dient. Es kann schliesslich mit dem oberen Ende des Stockschaftes auch ein Krückengriff 36 gemäss Figur 4 verbunden werden, der eine Bohrung 5˝ und eine Bohrung 7˝ entsprechend den Bohrungen 5 und 7 gemäss Figur 1 aufweist. Als Skistock für alpinen Skilauf weist der Stock mit dem längsgestellten Griff 6 und dem Schneeteller mit Spitze 34 eine Gesamtlänge von beispielsweise 1,32 m auf. Bei Anwendung des Krückengriffes 36 ist der Stockschaft 1,2 entsprechend zu verkürzen. Es kann ein Verlängerungsstück vorgesehen sein, welches zwischen das untere Ende des Rohres 2 und den Schneeteller 33 eingefügt werden kann und das an seinen Enden entsprechende Kupplungsmittel aufweist. Dieses Zwischenstück kann beispielsweise eine Länge von 30 cm aufweisen, um den Skistock für Langlauf auf eine totale Länge von etwa 1,60 m zu bringen.

Figur 6 zeigt eine Verwendung eines Stockpaares gemäss der Erfindung als behelfsmässige Lawinensonde. Es werden hierzu zwei als Skistöcke ausgerüstete Stöcke verwendet, von welchen beide Handgriffe 6 entfernt und der eine Schneeteller von der Spitze 34 entfernt wurde. Dann werden die beiden Rohre 1 der Schäfte mittels der Kupplungshülse 37 miteinander verbunden. Diese Kupplungshülse ist ein sehr einfacher Teil, nämlich eine Hülse, in welche die Stockenden spielarm eingeführt werden können und welche zwei Bohrungen 38 zur Aufnahme der Kupplungsknöpfe 4 aufweisen. Diese Lawinensonde erreicht eine Länge von etwa 2,40 m. Sofern verfügbar, könnten auch noch die oben erwähnten Verlängerungsstücke eingesetzt werden, um eine Sondenlänge vonn etwa 3,00 m zu erreichen.

## Patentansprüche

1. Universalstock mit zwei ineinander verschiebbaren und in beliebiger gegenseitiger Lage druck- und zugfest kuppelbaren Rohren (1, 2), mit deren freien Enden Zubehörteile wahlweise verbindbar sind, wobei am Ende eines Rohres (2), das in das andere Rohr (1) eingreift, eine Kupplung vorgesehen ist, dadurch gekennzeichnet, dass die Kupplung einen durch eine Feder (19) belasteten Kegel (14) aufweist, der auf Kupplungskugeln (15) wirkt und der durch eine Auslösestange (18) axial verschiebbar ist, wobei der Kegel (14) mit einer Bremse (20 - 22) mit federbelasteten Bremselementen (22) verbunden ist, deren axiale Bremskraft eine Verschiebung des Kegels (14) unter Ueberwindung der auf denselben wirkenden Kraft der Feder (19) erlaubt.

2. Stock nach Anspruch 1, dadurch gekennzeichnet, dass die Kupplung (14, 15) durch Betätigung eines Auslöseorgans (29) ausgerückt werden kann, das auf die Auslösestange (18) wirkt und derart angeordnet ist, dass für alle Relativpositionen der Rohre (1, 2) die Kupplung (14, 15) im Bereiche beider Rohre liegt und das Auslöseorgan (29) frei zugänglich bleibt.

3. Stock nach Anspruch 2, dadurch gekennzeichnet, dass als Auslöseorgan ein quer zur Rohrachse beweglicher Drücker (29) vorhanden ist, der über eine geneigte Fläche (28) auf die Auslösestange wirkt.

## Claims

1. Universal stick, comprising two telescopic tubes (1, 2) which are capable of being incompressibly and inextensibly coupled in any mutual position, and to the free ends of which accessories are selectively connectable, a coupling being provided at the end of one tube (2) which engages in the other tube (1), characterised in that said coupling comprises a cone (14) under the action of a spring (19), said cone acting upon coupling balls (15) and being axially displaceable by means of a releasing rod (18), said cone (14) being connected to a brake (20 - 22) having spring-loaded brake elements (22) whose axial braking force allows a displacement of said cone (14) when the force of said spring (19) acting thereupon is overcome.

2. Stick according to claim 1, characterised in that said coupling (14, 15) can be disengaged by actuating a releasing member (29) which acts upon said releasing rod (18) and is disposed in such a manner that said coupling (14, 15) is in the range of both of said tubes (1, 2), and said releasing member (29) remains freely accessible, in all relative positions of said tubes.

3. Stick according to claim 2, characterised in that said releasing member is a push-button (29) which moves transversely with respect to the tube axis and which acts upon said releasing rod through an inclined surface (28).

## Revendications

1. Canne universelle comprenant deux tubes (1, 2) téléscopiques pouvant être accouplés de manière incompressible et inextensible en toute position mutuelle et aux extrémités libres desquelles des accessoires sont sélectivement attachables, un accouplement étant prévu à l'extrémité d'un tube (2) qui s'engage dans l'autre tube (1), caractérisé en ce que l'accouplement comporte un cône (14) sous l'action d'un ressort (19), ledit cône agissant sur des billes d'accouplement (15) et étant axialement déplaçable par une tige de déclenchement (18), et le cône (14) étant relié à un frein (20 - 22) comportant des éléments de freinage (22) chargés par ressort dont la force de freinage axiale permet un déplacement du cône (14) quand la force du ressort (19) agissant sur ce dernier est surmontée.

2. Canne selon la revendication 1, caractérisée en ce que l'accouplement (14, 15) peut être débrayé en actionnant un élément de déclenchement (29) qui agit sur la tige de déclenchement (18) et qui est agencé de telle manière que l'accouplement (14, 15) se trouve dans le domaine des deux tubes (1, 2), et l'élément de déclenchement (29) reste librement accessible, en toute position relative desdits tubes.

3. Canne selon la revendication 2, caractérisée en ce que ledit élément de déclenchement est un poussoir (29) à déplacement transversal par rapport à l'axe du tube qui agit sur la tige de déclenchement par l'intermédiaire d'une surface inclinée (28).
